# EUROPÄISCHE PATENTSCHRIFT

(11) **EP 4 356 785 B1**
(45) Veröffentlichungstag und Bekanntmachung des Hinweises auf die Patenterteilung: **14.01.2026**
(21) Anmeldenummer: 23202164.2
(22) Anmeldetag: 06.10.2023
(51) Int. Cl.: A46B 9/02

(54) **PINSEL**
BRUSH
PINCEAU

(30) Priorität: 21.10.2022 DE 102022127880
(43) Veröffentlichungstag der Anmeldung: 24.04.2024
(73) Patentinhaber: Nespoli Group SpA, 22063 Vighizzolo di Cantù (CO) (IT)
(72) Erfinder: NESPOLI, Alessandro, 22100 Como CO (IT)
(74) Vertreter: Dr. Gassner & Partner mbB

(56) Entgegenhaltungen:
- EP-A1- 3 893 694
- EP-A1- 4 000 454
- DE-A1- 102020 207 052
- US-B2- 11 219 303

## Beschreibung

Die Erfindung betrifft einen Pinsel, umfassend einen Stiel und eine Borstenhalterung mit Ausnehmungen, in denen zu Bündeln zusammengefasste Borsten eingesetzt sind.

Die Borstenhalterungen derartiger Pinsel können unterschiedliche Formen aufweisen, gebräuchlich sind zum Beispiel rechteckige oder runde Borstenhalterungen. Zur Herstellung der Pinsel werden zu Bündeln zusammengefasste Borsten in Löcher der Borstenhalterung gepresst. Betrachtet man einen auf diese Weise hergestellten Pinsel von der Seite, so erkennt man deutlich die einzelnen Bündel der Borsten. Das optische Erscheinungsbild der zu Bündeln zusammengefassten Borsten erinnert an einen mit Haaren versehenen Puppenkopf und wird daher als unbefriedigend angesehen. Es besteht daher Bedarf an einem Pinsel, bei dem die einzelnen Bündel der Borsten nicht erkennbar sind.

Der Erfindung liegt daher die Aufgabe zugrunde, einen Pinsel anzugeben, bei dem einzelne Bündel von Borsten nicht erkennbar sind.

Zur Lösung dieser Aufgabe ist bei einem Pinsel der eingangs genannten Art erfindungsgemäß vorgesehen, dass die Fläche einer Ausnehmung wenigstens 12 mm² beträgt, wobei benachbarte Ausnehmungen durch Wände getrennt sind, deren Wandstärke 0,6 bis 0,9 mm beträgt, wobei die entlang des Umfangs der Borstenhalterung angeordneten Ausnehmungen eine gerade oder eine konvexe Außenseite besitzen.

Der Erfindung liegt die Erkenntnis zugrunde, dass ein ansprechendes optisches Erscheinungsbild eines Pinsels nur dann erzielt werden kann, wenn mehrere Modifikationen vorgenommen werden.

Gemäß einem ersten Merkmal der Erfindung beträgt die Fläche einer Ausnehmung wenigstens 12 mm². Wenn eine Ausnehmung kleiner als 12 mm² ist, ist das Verhältnis der Flächen der Wände, die benachbarte Ausnehmungen voneinander trennen, und der Flächen der Ausnehmungen zu groß, sodass der Eindruck erweckt wird, dass die Ausnehmungen nicht ausreichend mit Borsten gefüllt sind. Umfangreiche Tests des Anmelders haben ergeben, dass eine Ausnehmung eine Mindestfläche von 12 mm² besitzen muss, damit der Eindruck von separaten Bündeln von Borsten vermieden wird.

Gemäß einem zweiten Merkmal der Erfindung sind benachbarte Ausnehmungen durch Wände getrennt, deren Wandstärke 0,6 bis 0,9 mm beträgt. Bei Wänden mit kleinerer Wandstärke besteht das Problem, dass die Wände beim Einpressen der Borsten verformt werden können, sodass die Borsten nicht die gewünschte Ausrichtung in Längsrichtung des Pinsels besitzen. Bei Wänden mit größerer Wandstärke besteht das Problem, dass nebeneinanderliegende Ausnehmungen dann auch als separate Ausnehmungen wahrgenommen werden und der zuvor erwähnte "Puppenkopfeffekt" eintritt. Durch umfangreiche Tests wurde herausgefunden, dass ausschließlich der genannte Bereich von 0,6 bis 0,9 mm für die Wandstärke einen Pinsel mit einem akzeptablen Erscheinungsbild ergibt.

Gemäß einem dritten Merkmal der Erfindung weisen die entlang des Umfangs der Borstenhalterung angeordneten Ausnehmungen eine gerade oder eine konvexe Außenseite auf. Das bedeutet, dass an der Außenseite keine runden Ausnehmungen angeordnet sind, da dann die aus Borsten bestehenden Bündel erkennbar wären. Ein erfindungsgemäßer Pinsel weist nicht nur ein ansprechendes optisches Erscheinungsbild auf, sondern die aufgenommene Farbe verteilt sich auch gleichmäßig in den Borsten, wodurch gute Ergebnisse bei Malerarbeiten erzielbar sind.

Bei dem erfindungsgemäßen Pinsel ist eine Ausnehmung als Rechteck, Quadrat, Raute, Dreieck, Trapez oder eine Kombination davon ausgebildet.

Eine kreisförmige Ausnehmung befindet sich jedoch allenfalls im Inneren der Borstenhalterung, d. h. nicht an am Außenumfang. Wenn eine Ausnehmung wie einer der erwähnten geometrischen Körper geformt ist, werden nebeneinander angeordnete mit Borsten gefüllte Ausnehmungen nicht als separate Bereiche erkannt, vielmehr bilden die Borsten benachbarter Ausnehmungen eine zusammenhängende Fläche

Bei dem erfindungsgemäßen Pinsel kann es vorgesehen sein, dass die Dicke der Borstenhalterung vorzugsweise 20 mm oder mehr beträgt, wobei nicht entlang des Umfangs der Borstenhalterung angeordnete Ausnehmungen entweder rund ausgebildet sind und/oder durch Wände getrennt sind, deren Wandstärke mehr als 0,9 mm beträgt und/oder nicht mit Borsten versehen sind oder dass nicht entlang des Umfangs der Borstenhalterung angeordnete Flächen keine Ausnehmungen aufweisen.

Eine Weiterbildung der Erfindung sieht vor, dass die entlang des Umfangs der Borstenhalterung angeordneten Ausnehmungen drei bis fünf Seiten aufweisen. Am Umfang der Borstenhalterung befinden sich jedoch keine kreisförmigen Ausnehmungen.

Vorzugsweise beträgt die Länge einer Seite einer Ausnehmung wenigstens 3 mm. Dadurch ist sichergestellt, dass eine Seite einer Ausnehmung eine Mindestlänge von 3 mm aufweist. Dementsprechend verringert sich auch die Anzahl der benötigten Wände und es wird verhindert, dass zu Bündeln zusammengefasste Borsten als separate Bündel erkannt werden.

Gemäß der Erfindung ist die Außenseite der Borstenhalterung aus mehreren benachbarten Ausnehmungen gebildet, die zumindest an ihrer Außenseite eine gerade Seite besitzen. Eine derartige Ausnehmung könnte an ihrer Innenseite auch eine anders geformte Seite besitzen, zum Beispiel eine gewölbte Seite. Wesentlich ist jedoch, dass die an der Außenseite liegende Seite der Ausnehmung der Borstenhalterung gerade ist. Dadurch ist sichergestellt, dass sämtliche Außenkanten der Ausnehmungen in Umfangsrichtung gerade sind, wodurch der gewünschte Eindruck einer aus Borsten bestehenden homogenen Fläche erzeugt wird.

Vorzugsweise weist die Borstenhalterung des erfindungsgemäßen Pinsels vier oder mehr mit Ausnehmungen versehene Reihen auf. Bei einer derartigen Struktur ergibt sich an allen Seiten des Pinsels eine dichte Struktur der Borsten.

In diesem Zusammenhang kann es auch vorgesehen sein, dass einzelne Ausnehmungen, die nicht an einer Außenseite der Borstenhalterung angeordnet sind, keine Borsten aufweisen. In bestimmten Fällen würde das Einsetzen von zu Bündeln zusammengefassten Borsten in alle Ausnehmungen zu einer erhöhten Borstendichte führen. Daher können einzelne Ausnehmungen im Inneren der Borstenhalterung leer bleiben, ohne dass die leeren Ausnehmungen bei einer seitlichen Betrachtung des Pinsels erkennbar sind.

Eine bevorzugte Weiterbildung der Erfindung sieht vor, dass eine verlängerte Vorderkante der Borstenhalterung oder eine die Borstenhalterung umgebende Hülse in Längsrichtung des Pinsels über die Ausnehmungen hinaussteht, vorzugsweise 3 bis 4 mm.

DE102020207052 A1 beschreibt einen Pinsel, umfassend einen Stiel und eine Borstenhalterung mit Ausnehmungen, in die zu Bündeln zusammengefasste Borsten eingesetzt sind, wobei die Borstenhalterung polygonal ausgebildete Ausnehmungen aufweist.

Die Erfindung wird nachfolgend anhand von Ausführungsbeispielen unter Bezugnahme auf die Zeichnungen erläutert. Die Zeichnungen sind schematische Darstellungen und zeigen:
- Fig. 1: eine Draufsicht auf eine Borstenhalterung eines ersten Ausführungsbeispiels eines erfindungsgemäßen Pinsels;
- Fig. 2: eine Draufsicht auf eine Borstenhalterung eines zweiten Ausführungsbeispiels eines erfindungsgemäßen Pinsels;
- Fig. 3: eine Draufsicht auf eine Borstenhalterung eines dritten Ausführungsbeispiels eines erfindungsgemäßen Pinsels;
- Fig. 4: eine Draufsicht auf eine Borstenhalterung eines vierten Ausführungsbeispiels eines erfindungsgemäßen Pinsels;
- Fig. 5: eine Draufsicht auf eine Borstenhalterung eines fünften Ausführungsbeispiels eines erfindungsgemäßen Pinsels;
- Fig. 6: eine Draufsicht auf eine Borstenhalterung eines sechsten Ausführungsbeispiels eines erfindungsgemäßen Pinsels;
- Fig. 7: eine geschnittene Ansicht einer Borstenhalterung eines siebten Ausführungsbeispiels eines erfindungsgemäßen Pinsels; und
- Fig. 8: ein Ausführungsbeispiel eines erfindungsgemäßen Pinsels.

Fig. 1 ist eine Draufsicht und zeigt eine Borstenhalterung 1 eines Pinsels. Der Stiel des Pinsels ist in Fig. 1 und den weiteren Zeichnungen nicht dargestellt. Man erkennt dort, dass die Borstenhalterung 1 eine Vielzahl von einzelnen Ausnehmungen 2 aufweist, die in mehreren parallelen Reihen angeordnet sind. Die Borstenhalterung 1 ist näherungsweise rechteckig ausgebildet. In Umfangsrichtung weist die Borstenhalterung 1 zwei gerade parallele Außenkanten und zwei konvexe parallele Außenkanten auf. Allen Ausnehmungen ist gemeinsam, dass deren Fläche jeweils wenigstens 12 mm² beträgt. Die meisten Ausnehmungen 2 sind rechteckig, sie besitzen eine Länge von 4 mm und eine Breite von 3 mm. Diese Ausnehmungen 2 besitzen somit vier Seiten. Zwischen zwei benachbarten Ausnehmungen 2 befindet sich jeweils eine Wand 3, deren Wandstärke in diesem Ausführungsbeispiel 0,7 mm beträgt. Im Allgemeinen kann die Wandstärke zwischen zwei benachbarten Ausnehmungen 0,6 bis 0,9 mm betragen. Die Ausnehmungen 4 im Bereich der beiden konvexen Abschnitte sind nicht rechteckig, sondern trapezförmig ausgebildet. Sie weisen jeweils zwei parallele Seiten auf, die parallel zu den parallelen Außenkanten der Borstenhalterung 1 angeordnet sind. Die Ausnehmungen 4 im Bereich der beiden konvexen Abschnitte besitzen eine außenliegende Seite 5, die entweder gerade ausgebildet oder geringfügig konvex gekrümmt ist. In die Borstenhalterung 1 sind zu Bündeln zusammengefasste Borsten eingesetzt, die jedoch in Fig. 1 nicht dargestellt sind. Die Kombination der Mindestgröße der Fläche einer Ausnehmung von 12 mm², der Wandstärke von 0,7 mm und der Ausnehmungen 2, 4 mit jeweils vier Seiten bewirkt, dass die einzelnen Bündel der Borsten nicht wahrnehmbar sind, vielmehr bilden sämtliche Borsten eine nahezu homogene Fläche. Die dargestellte Borstenhalterung 1 besitzt eine Breite von 20 mm.

Die in Fig. 2 gezeigte Borstenhalterung 6 besitzt eine sechseckige Grundform umfasst insgesamt vier Reihen von Ausnehmungen 7, die jeweils als Parallelogramm ausgebildet sind. Dementsprechend weist jede Ausnehmung 7 zwei Paare von zueinander parallelen Seiten auf. In Übereinstimmung mit dem ersten Ausführungsbeispiel beträgt die Fläche jeder Ausnehmung 7 12 mm², die Wandstärke der Wände zwischen zwei benachbarten Ausnehmungen 7 beträgt zwischen allen Ausnehmungen 0,8 mm. In Fig. 2 erkennt man, dass die Ausnehmungen 7 in insgesamt vier Reihen angeordnet sind, wobei die Ausnehmungen 7 sowohl zu einer horizontalen Achse als auch zu einer senkrechten Achse symmetrisch angeordnet sind. In der Mitte der Borstenhalterung 6 sind insgesamt vier als Raute 8 ausgebildete Ausnehmungen 7 angeordnet. Alle vier Seiten der als Raute 8 ausgebildeten Ausnehmungen sind gleich lang.

Fig. 3 zeigt einer Borstenhalterung 9, die wie eine Raute geformt ist. Die Borstenhalterung 9 ist mit identischen Ausnehmungen 10 versehen, bei denen es sich ebenfalls um Rauten handelt. In diesem Ausführungsbeispiel beträgt die Wandstärke zwischen benachbarten Ausnehmungen 10 0,9 mm. Die Fläche einer einzelnen Ausnehmung beträgt 12 mm². Die Größe einer Ausnehmung 10 und die Wandstärke zwischen benachbarten Ausnehmungen 10 bewirken, dass die einzelnen Bündel von Borsten, die in die Borstenhalterung 9 eingesetzt sind, nicht als solche erkennbar sind. Stattdessen entsteht der Eindruck einer nahezu homogenen Fläche, bei der die einzelnen Bündel nicht unterschieden werden können.

Fig. 4 zeigt ein weiteres Ausführungsbeispiel einer Borstenhalterung 11, die eine dreieckige Form aufweist. Die meisten Ausnehmungen 12 besitzen die Form einer Raute. An dem in Fig. 4 unteren Rand der Borstenhalterung 11 befinden sich Ausnehmungen 13 mit fünf Seiten, wobei zwei Seiten parallel zu den Seiten von Rauten förmigen Ausnehmungen 12 geformt sind, die drei übrigen Seiten sind senkrecht zueinander angeordnet. Dementsprechend befinden sich auch an dem in Fig. 4 unteren Rand der Borstenhalterung 11 mehrere nebeneinander mit Abstand zueinander angeordnete Ausnehmungen 13, sodass sich von allen Seiten der gleiche optische Eindruck ergibt, d. h. an jeder Seite bilden die in die Ausnehmungen 12, 13 eingesetzten Borsten eine praktisch homogene Fläche, sodass die einzelnen Bündel der Borsten nicht erkennbar sind. In dem dargestellten Ausführungsbeispiel besitzen sowohl die Ausnehmungen 12 als auch die Ausnehmungen 13 eine Fläche von 12 mm². Die Wandstärke zwischen benachbarten Ausnehmungen 12, 13 beträgt 0,6 mm.

Fig. 5 zeigt ein Ausführungsbeispiel einer Borstenhalterung 14, die kreisförmig ausgebildet ist. Die Ausnehmungen 15 im Inneren der Borstenhalterung 14 sind jeweils als Trapez ausgebildet und in mehreren konzentrischen Kreisen angeordnet. Auch in diesem Ausführungsbeispiel beträgt die Fläche eine Ausnehmung 15 12 mm², benachbarte Ausnehmungen 15 sind durch Wände mit einer Wandstärke von 0,7 mm getrennt. Um einen bestimmten Füllungsgrad zu erzielen, können einzelne Ausnehmungen 15 leer sein, d. h. sie sind nicht mit Borsten versehen. Allerdings sind sämtliche Ausnehmungen, die sich an der Außenseite der Borstenhalterung 14 befinden, mit Borsten versehen. Nicht mit Borsten versehene Ausnehmungen 15 befinden sich somit im Inneren der Borstenhalterung 14.

Fig. 6 zeigt ein sechstes Ausführungsbeispiel einer Borstenhalterung 16 für einen Pinsel. Am Außenumfang der Borstenhalterung 16 befinden sich quadratische Ausnehmungen 17. Innerhalb der quadratischen Ausnehmungen 17 sind zwei Reihen von kreisförmigen Ausnehmungen 18 angeordnet. Betrachtet man den Pinsel mit der Borstenhalterung 16 von der Seite, so sind lediglich die in den quadratischen Ausnehmungen 17 eingesetzten Borsten sichtbar. Die in die kreisförmigen

Ausnehmungen 18 eingesetzten Bündel der Borsten sind davon verdeckt und somit von der Seite nicht sichtbar. Die Seitenlänge der Ausnehmungen 17 beträgt 3,46 mm, sodass sich eine Fläche von 12 mm² ergibt. Die Ausnehmungen 17 sind durch Wände getrennt, deren Wandstärke 0,9 mm beträgt. Der die Borstenhalterung 16 aufweisende Pinsel sieht wie ein "traditioneller Pinsel" aus, ohne dass die zu Bündeln zusammengefasste Borsten einem Besen oder einem "Puppenkopf" ähneln.

Fig. 7 eine geschnittene Ansicht einer Borstenhalterung eines siebten Ausführungsbeispiels eines Pinsels. Die Borstenhalterung 19 umfasst einen Freiraum 20, in dem im montierten Zustand ein Stiel eingepresst ist. An der dem Freiraum 20 gegenüberliegenden Seite weist die Borstenhalterung 19 Ausnehmungen 21 auf, in die Borsten eingesetzt werden können. Die Borstenhalterung 19 weist eine Vorderkante 22 auf, die 3 bis 4 mm über das äußere Ende der Ausnehmungen 21 hinaus steht, sodass die Ausnehmungen 21 bei einer seitlichen Betrachtung verdeckt sind. In diesem Ausführungsbeispiel ist die verlängerte Vorderkante 22 integral mit der Borstenhalterung 19 ausgebildet. Alternativ sind auch Ausführungen möglich, bei denen eine verlängerte Vorderkante separat ausgebildet ist, beispielsweise als Hülse oder Ring, die bzw. der an der Borstenhalterung befestigt ist. Die verlängerte Vorderkante 22 bewirkt, dass die in die Ausnehmungen 21 eingesetzten Bündel der Borsten nicht einzeln erkennbar sind. Der über die Vorderkante 22 hinausragende Abschnitt der Borsten wirkt homogen.

Figur 8 zeigt einen Pinsel 23 mit der Borstenhalterung 19, an der ein Stiel 24 befestigt ist. In die Borstenhalterung 22 sind Bündel von Borsten 25 eingesteckt bzw. eingepresst. Durch die verlängerte Vorderkante 22 der Borstenhalterung 19 sind die einzelnen Bündel praktisch nicht sichtbar, stattdessen bilden die Borsten 25 eine zumindest nahezu homogen erscheinende Fläche.

### Bezugszeichenliste

- 1: Borstenhalterung
- 2: Ausnehmung
- 3: Wand
- 4: Ausnehmung
- 5: Seite
- 6: Borstenhalterung
- 7: Ausnehmung
- 8: Raute
- 9: Borstenhalterung
- 10: Ausnehmung
- 11: Borstenhalterung
- 12: Ausnehmung
- 13: Ausnehmung
- 14: Borstenhalterung
- 15: Ausnehmung
- 16: Borstenhalterung
- 17: Ausnehmung
- 18: Ausnehmung
- 19: Borstenhalterung
- 20: Freiraum
- 21: Ausnehmung
- 22: Vorderkante
- 23: Pinsel
- 24: Stiel
- 25: Borsten

## Patentansprüche

1. Pinsel (23), umfassend einen Stiel (24) und eine Borstenhalterung (1, 6, 9, 11, 14, 16, 19) mit Ausnehmungen (2, 4, 7, 10, 12, 13, 15, 17, 18, 21), die als Rechteck, Quadrat, Raute, Dreieck, Trapez oder eine Kombination davon ausgebildet sind, in denen zu Bündeln zusammengefasste Borsten (25) eingesetzt sind, wobei die entlang des Umfangs der Borstenhalterung (1, 6, 9, 11, 14, 16, 19) angeordneten Ausnehmungen (2, 4, 7, 10, 12, 13, 15, 17, 18, 21) eine gerade oder eine konvexe Außenseite besitzen, **dadurch gekennzeichnet, dass**
- die Fläche einer Ausnehmung (2, 4, 7, 10, 12, 13, 15, 17, 18, 21) wenigstens 12 mm² beträgt,
- wobei benachbarte Ausnehmungen (2, 4, 7, 10, 12, 13, 15, 17, 18, 21) durch Wände getrennt sind, deren Wandstärke 0,6 bis 0,9 mm beträgt.

2. Pinsel nach Anspruch 1, wobei die Dicke der Borstenhalterung 20 mm oder mehr beträgt und wobei nicht entlang des Umfangs der Borstenhalterung angeordnete Ausnehmungen
- entweder rund ausgebildet sind und/oder
- durch Wände getrennt sind, deren Wandstärke mehr als 0,9 mm beträgt und/oder
- nicht mit Borsten versehen sind oder
- dass nicht entlang des Umfangs der Borstenhalterung angeordnete Flächen keine Ausnehmungen aufweisen.

3. Pinsel nach einem der vorangehenden Ansprüche, wobei die entlang des Umfangs der Borstenhalterung angeordneten Ausnehmungen drei bis fünf Seiten aufweisen.

4. Pinsel nach einem der vorangehenden Ansprüche, wobei die Länge einer Seite einer Ausnehmung (2, 4, 7, 10, 12, 13, 15, 17, 21) wenigstens 3 mm beträgt.

5. Pinsel nach einem der vorangehenden Ansprüche, wobei die Borstenhalterung (1, 6, 9, 11, 14, 16, 19) vier oder mehr mit Ausnehmungen (2, 4, 7, 10, 12, 13, 15, 17, 18, 21) versehene Reihen aufweist.

6. Pinsel nach einem der vorangehenden Ansprüche, wobei eine verlängerte Vorderkante (22) der Borstenhalterung (19) oder eine die Borstenhalterung umgebende Hülse in Längsrichtung des Pinsels (23) über die Ausnehmungen hinaussteht, vorzugsweise 3 bis 4 mm.

## Claims

1. Brush (23) comprising a handle (24) and a bristle holder (1, 6, 9, 11, 14, 16, 19) with recesses (2, 4, 7, 10, 12, 13, 15, 17, 18, 21) which are formed as a rectangle, square, rhombus, triangle, trapezoid or a combination thereof, in which bristles (25) grouped into bundles are inserted, wherein the recesses (2, 4, 7, 10, 12, 13, 15, 17, 18, 21) arranged along the circumference of the bristle holder (1, 6, 9, 11, 14, 16, 19) have a straight or convex outer side, **characterized in that**
- the area of a recess (2, 4, 7, 10, 12, 13, 15, 17, 18, 21) is at least 12 mm²,
- wherein adjacent recesses (2, 4, 7, 10, 12, 13, 15, 17, 18, 21) are separated by walls whose wall thickness is 0.6 to 0.9 mm.

2. Brush according to claim 1, wherein the thickness of the bristle holder is 20 mm or more and wherein recesses not arranged along the circumference of the bristle holder
- are either round and/or
- are separated by walls whose wall thickness is more than 0.9 mm and/or
- are not provided with bristles or
- that the surfaces not arranged along the circumference of the bristle holder do not have any recesses.

3. Brush according to one of the preceding claims, wherein the recesses arranged along the circumference of the bristle holder have three to five sides.

4. Brush according to one of the preceding claims, wherein the length of one side of a recess (2, 4, 7, 10, 12, 13, 15, 17, 21) is at least 3 mm.

5. Brush according to one of the preceding claims, wherein the bristle holder (1, 6, 9, 11, 14, 16, 19) has four or more rows provided with recesses (2, 4, 7, 10, 12, 13, 15, 17, 18, 21).

6. Brush according to one of the preceding claims, wherein an extended front edge (22) of the bristle holder (19) or a sleeve surrounding the bristle holder protrudes beyond the recesses in the longitudinal direction of the brush (23), preferably by 3 to 4 mm.

## Revendications

1. Pinceau (23), comprenant un manche (24) et un support de poils (1, 6, 9, 11, 14, 16, 19) avec des évidements (2, 4, 7, 10, 12, 13, 15, 17, 18, 21), qui sont réalisés sous forme de rectangle, de carré, de losange, de triangle, de trapèze ou d'une combinaison de ces derniers, dans lesquels sont insérés les poils (25) regroupés en une touffe, en ce que les évidements (2, 4, 7, 10, 12, 13, 15, 17, 18, 21) disposés le long du pourtour du support de poils (1, 6, 9, 11, 14, 16, 19) ont un côté extérieur droit ou convexe, **caractérisé en ce que**
- la surface d'un évidement (2, 4, 7, 10, 12, 13, 15, 17, 18, 21) est d'au moins 12 mm²,
- **en ce que** des évidements (2, 4, 7, 10, 12, 13, 15, 17, 18, 21) adjacents sont séparés par des parois, dont l'épaisseur de paroi est comprise entre 0,6 et 0,9 mm.

2. Pinceau selon la revendication 1, en ce que l'épaisseur du support de poils est égale ou supérieure à 20 mm et en ce que les évidements qui ne sont pas disposés le long du pourtour du support de poils
- sont soit de forme ronde et/ou
- sont séparés par des parois, dont l'épaisseur de paroi est supérieure à 0,9 mm et/ou
- sont dépourvus de poils ou
- que les surfaces qui ne sont pas disposées le long du pourtour du support de poils ne présentent aucun évidement.

3. Pinceau selon l'une des revendications précédentes, en ce que les évidements disposés le long du pourtour du support de poils comportent trois à cinq côtés.

4. Pinceau selon l'une des revendications précédentes, en ce que la longueur d'un côté d'un évidement (2, 4, 7, 10, 12, 13, 15, 17, 21) est d'au moins 3 mm.

5. Pinceau selon l'une des revendications précédentes, en ce que le support de poils (1, 6, 9, 11, 14, 16, 19) comporte quatre rangées ou plus pourvues d'évidements (2, 4, 7, 10, 12, 13, 15, 17, 18, 21).

6. Pinceau selon l'une des revendications précédentes, en ce qu'un bord avant prolongé (22) du support de poils (19) ou un manchon entourant le support de poils dépasse des évidements dans le sens longitudinal du pinceau (23), de préférence de 3 à 4 mm.
